# EUROPÄISCHE PATENTSCHRIFT

(11) **EP 3 299 501 B1**
(45) Veröffentlichungstag und Bekanntmachung des Hinweises auf die Patenterteilung: **24.04.2019**
(21) Anmeldenummer: 16190653.2
(22) Anmeldetag: 26.09.2016
(51) Int. Cl.: D04B 27/24, D04B 27/26

(54) **KETTENWIRKMASCHINE**
WARP KNITTING MACHINE
METIER A TRICOTER A CHAINE

(43) Veröffentlichungstag der Anmeldung: 28.03.2018
(73) Patentinhaber: Karl Mayer Textilmaschinenfabrik GmbH, 63179 Obertshausen (DE)
(72) Erfinder: Müllerlei, Tobias, 01187 Dresden (DE); Eigner, Florian, 09123 Chemnitz (DE); Sandmann, Rolf, 63073 Offenbach (DE); Ott, Markus, 63110 Rodgau (DE); Harmeling, Frank, 73110 Hattenhofen (DE)
(74) Vertreter: Keil & Schaafhausen Patent- und Rechtsanwälte PartGmbB

(56) Entgegenhaltungen:
- DD-A1- 120 669
- US-A- 2 978 887

## Beschreibung

Die Erfindung betrifft eine Kettenwirkmaschine mit einem Maschinenbett und einem Barrenpaket, das mehrere Legebarren aufweist und das durch eine Antriebseinrichtung in eine Durchschwingrichtung senkrecht zu seiner Längsrichtung bewegbar ist, wobei das Barrenpaket an zwei Lagerstellen gelenkig gelagert ist, die in Durchschwingrichtung einen Abstand zueinander aufweisen und die relativ zueinander bewegbar sind und die Lagerstellen an gegenüber einer Basis verschwenkbaren Stützanordnungen angeordnet sind.

Eine derartige Kettenwirkmaschine ist beispielsweise aus DD 120 669 A1 bekannt. Das Barrenpaket ist seitlich an einem Legeschienenhebel befestigt, der über eine Kurbel und eine Schwinge, die durch eine Koppel miteinander verbunden sind, getragen ist. Die Kurbel und die Schwinge haben in Höhenrichtung versetzte Drehpunkte.

Eine weitere Kettenwirkmaschine ist aus US 2 978 887 A bekannt, die eine ähnliche Konstruktion zeigt.

An den Legebarren sind Legenadeln oder andere Fadenführer angeordnet, die im Betrieb der Kettenwirkmaschine mit Wirknadeln, die auch als Arbeitsnadeln bezeichnet werden, zusammenwirken, um Maschen der Wirkware zu bilden. Hierbei werden üblicherweise bei jedem Maschenbildungsvorgang die Legebarren entlang ihrer Längsrichtung hin- und her bewegt. Eine derartige Bewegung wird auch als "Versatzbewegung" bezeichnet. Zwischen den Versatzbewegungen müssen die Fadenführer durch die Nadelgassen der Wirknadeln geführt werden. Hierzu führen die Legebarren eine Durchschwingbewegung aus.

Um diese Durchschwingbewegung zu ermöglichen, ist das Barrenpaket üblicherweise an einer Gehängewelle aufgehängt. Die Gehängewelle kann in Wänden gelagert sein, die auf dem Maschinenbett aufstehen. Wenn das Barrenpaket eine größere Masse aufweist, beispielsweise weil eine größere Anzahl von Legebarren notwendig ist, wird vielfach auch eine Traverse für die Lagerung der Gehängewelle verwendet.

Ein Beispiel für eine derartige Kettenwirkmaschine ist in EP 1 837 428 B1 dargestellt. Im Gegensatz zu der sonst üblichen Ansteuerung des Barrenpakets über einen Stößel wird die Durchschwingbewegung hier durch zwei Stifte gesteuert, die exzentrisch in Wellen angeordnet sind, wobei die Wellen rotieren. Hierdurch ist es möglich, das Paket um die Gehängewelle herum sowohl zu ziehen als auch zu schieben, so dass die Kräfte gleichmäßiger sein sollen.

Ein Problem bei derartigen Kettenwirkmaschinen besteht darin, dass bei höheren Arbeitsgeschwindigkeiten das Risiko besteht, dass sich unerwünschte Schwingungen ausbilden. Im Extremfall können derartige Schwingungen zu einer Kollision von Wirkwerkzeugen führen. Vielfach führen derartige Schwingungen zu einer verschlechterten Qualität der Wirkware. Man kann der Schwingungsausbildung entgegenwirken, indem man Bauelemente durch eine größere Masse versteift, beispielsweise die Gehängewelle oder die Traverse. Die führt jedoch wiederum zu einem komplizierteren Aufbau und zu hohen Kosten.

Der Erfindung liegt die Aufgabe zugrunde, eine hohe Arbeitsgeschwindigkeit mit einem einfachen Aufbau zu erreichen.

Diese Aufgabe wird bei einer Kettenwirkmaschine der eingangs genannten Art dadurch gelöst, dass in einer Neutralstellung des Barrenpakets der Momentanpol der Stützanordnung im Massenschwerpunkt des Barrenpakets liegt.

Bei einer derartigen Kettenwirkmaschine kann man auf eine Gehängewelle verzichten. Das Barrenpaket ist an den Lagerstellen abgestützt und wird von den Lagerstellen getragen. Wenn man die Lagerstellen relativ zueinander bewegt, dann führt dies zu einer Änderung der Neigung des Barrenpakets. Bei einer entsprechenden Ansteuerung der Lagerstellen kann man auf diese Weise die Legebarren in einer ähnlichen Bewegung in Durchschwingrichtung führen, wie sie bei einer bisher bekannten Aufhängung an einer Gehängewelle auch realisiert worden ist. Die Stützanordnungen tragen das Barrenpaket. Durch Verschwenken der Stützanordnungen lassen sich die Lagerstellen relativ zueinander bewegen. Durch eine Änderung der Neigung der Stützanordnungen schwingt das Barrenpaket. Dabei verlagert sich der Momentanpol auf einer annähernden Kreisbahn und die Fadenführer können sich jedenfalls angenähert auf einer anderen Kreisbahn bewegen.

Vorzugsweise bewegt sich das Barrenpaket bei einer Bewegung der Lagerstellen translatorisch in Durchschwingrichtung. Diese translatorische Bewegung des Barrenpakets überträgt sich auch an die an den Legebarren befestigten Fadenführer. Damit überlagern sich die translatorische Bewegung und die Kippbewegung zu der Bewegung in Durchschwingrichtung. Die Kipp- oder Schwenkbewegung des Barrenpakets kann dann klein gehalten werden.

Hierbei ist bevorzugt, dass die Stützanordnungen aufeinander zugeneigt sind. Es ergibt sich damit im Schnitt eine Art Trapezanordnung, bei der die Basis und das Barrenpaket in der Neutralstellung des Barrenpakets beispielsweise parallel zueinander ausgerichtet sind.

Auch ist von Vorteil, wenn die Stützanordnungen symmetrisch zueinander geneigt sind. Dies vereinfacht die Steuerung.

Vorteilhafterweise sind die Lagerstellen in Schwerkraftrichtung unterhalb einer Ebene angeordnet, in der der Massenschwerpunkt des Barrenpakets liegt. Damit ergeben sich günstige kinematische Bedingungen.

Vorzugsweise sind die Stützanordnungen am Maschinenbett gelenkig befestigt. Man kann das Maschinenbett als Basis verwenden.

Bevorzugterweise weist eine oder jede Stützanordnung mehrere in Längsrichtung mit Abstand nebeneinander angeordnete Stützen auf.
Durch den Abstand sind dann die Fäden und der Wirkbereich zugänglich.

Vorzugsweise sind die Stützen in Durchschwingrichtung paarweise hintereinander angeordnet. Das Barrenpaket wird also durch die Stützen nicht auf eine Biegung belastet.

Vorteilhafterweise greift die Antriebseinrichtung am Barrenpaket an. Die Antriebseinrichtung kann beispielsweise durch einen Stößel gebildet sein, der von der Hauptwelle der Kettenwirkmaschine angetrieben wird.

Alternativ dazu kann die Antriebseinrichtung an der Stützanordnung angreifen. Auch hier kann man einen Stößel verwenden, der von der Hauptwelle der Kettenwirkmaschine angetrieben wird.

Die Erfindung wird im Folgenden anhand einer bevorzugten Ausgestaltung in Verbindung mit der Zeichnung beschrieben. Hierin zeigen:
- Fig. 1: eine stark schematisierte Darstellung von Elementen einer Kettenwirkmaschine in Neutralstellung eines Barrenpakets und
- Fig. 2: die Elemente der Fig. 1 mit einem gekippten Barrenpaket.

Fig. 1 zeigt schematisch einige Elemente einer Kettenwirkmaschine 1, wobei die Längsrichtung der Kettenwirkmaschine 1 senkrecht zur Zeichenebene verläuft.

Die Kettenwirkmaschine 1 weist ein Maschinenbett 2 und ein Barrenpaket 3 auf. Am Barrenpaket sind mehrere Legebarren 4 angeordnet. Die Legebarren 4 tragen in nicht näher dargestellter Weise Fadenführer. Die Fadenführer sind senkrecht zur Zeichenebene hintereinander angeordnet. Die Legebarren 4 und auch das Barrenpaket 3 weisen dementsprechend auch eine Längsrichtung auf, die senkrecht zur Zeichenebene verläuft.

Das Barrenpaket 3 weist einen durch ein Kreuz dargestellten Massenschwerpunkt 5 auf.

Das Barrenpaket 3 ist an zwei Lagerstellen 6, 7 gelenkig gelagert. Die beiden Lagerstellen 6, 7 weisen in einer Durchschwingrichtung, die durch einen Doppelpfeil 8 dargestellt ist, einen Abstand zueinander auf.

Die Lagerstelle 6 ist an einer ersten Stützanordnung 9 angeordnet, die am Maschinenbett 2 mit einem Gelenk 10 befestigt ist. Die zweite Lagerstelle 7 ist an einer zweiten Stützanordnung 11 angeordnet, die am Maschinenbett 2 mit einem zweiten Gelenk 12 befestigt ist.

Die beiden Stützanordnungen 9, 11 sind auf einander zugeneigt. In der Neutralstellung des Barrenpakets 3 sind sie symmetrisch zueinander angeordnet, d.h. sie schließen mit dem Maschinenbett 2 jeweils entgegengesetzt gleiche Winkel ein. Das Maschinenbett 2, das Barrenpaket 3 und die beiden Stützanordnungen 9, 11 bilden hier ein Trapez.

Der Momentanpol der Stützanordnungen 9, 11 liegt im Massenschwerpunkt 5 des Barrenpakets 3. Dies ist durch gestrichelte Linien dargestellt, die die Stützanordnungen 9, 11 verlängern.

Die beiden Lagerstellen 6, 7 sind in Schwerkraftrichtung unterhalb einer Ebene angeordnet, in der der Massenschwerpunkt 5 des Barrenpakets 3 liegt.

Wie man durch einen Vergleich der Fig. 1 und 2 erkennen kann, lässt sich die Neigung des Barrenpakets 3 auf einfache Weise ändern, in dem man die Neigung der Stützanordnungen 9, 11 relativ zum Maschinenbett 2 verändert. Diese Veränderung kann man beispielsweise durch eine Antriebseinrichtung herbeiführen, die im vorliegenden Ausführungsbeispiel einen Stößel 13 aufweist, der an der ersten Stützanordnung 9 angreift. Wenn dieser Stößel 13 in eine Richtung auf die erste Stützanordnung 9 zu bewegt wird, dann vergrößert sich der Winkel zwischen der ersten Stützanordnung 9 und dem Maschinenbett 2. Da die zweite Stützanordnung 11 über das Barrenpaket 3 mit der ersten Stützanordnung 9 gekoppelt ist, verkleinert sich dabei der Winkel zwischen dem Maschinenbett 2 und der zweiten Stützanordnung 11. Gleichzeitig ergibt sich bei der Winkeländerung der beiden Stützanordnungen 9, 11 eine translatorische Bewegung des Barrenpakets 3, im vorliegenden Fall nach links. Da sich das Barrenpaket 3 neigt, führen die Legebarren 4 eine Schwenkbewegung durch. Die translatorische Bewegung und die Schwenkbewegung des Barrenpakets 3 überlagern sich. Wenn die beiden Stützanordnungen 9, 11 in die entgegengesetzte Richtung bewegt werden, also wenn sich der Winkel zwischen dem Maschinenbett 2 und der ersten Stützanordnung 9 verkleinert und der Winkel zwischen dem Maschinenbett 2 und der zweiten Stützanordnung 11 vergrößert, dann wird sich das Barrenpaket 3 nach rechts bewegen und gleichzeitig werden die Legebarren 4 mit ihren unteren Enden ebenfalls nach rechts verschwenkt werden.

Alternativ ist eine andere Antriebsmöglichkeit dargestellt: Mit einer strichpunktierten Linie ist ein Stößel 14 angedeutet, der nicht an einer Stützanordnung 9, 11 angreift, sondern unmittelbar am Barrenpaket 3. Auch ein derartiger Stößel 14 kann über die Hauptwelle der Kettenwirkmaschine 1 angetrieben werden.

Die Stützanordnungen 9, 11 können durch eine Reihe von Stützen gebildet sein, die in Längsrichtung der Kettenwirkmaschine 1 einen Abstand zueinander aufweisen. Zwischen den Stützen hat also der Maschinenführer freien Zugang zu den Kettfäden und zum Wirkbereich.

Da das Barrenpaket 3 nicht mehr an einer Gehängewelle gelagert ist, hat man beim Führen der Fäden eine relativ große Freiheit. Man muss die Gehängewelle oder sogar eine Traverse, an der die Gehängewelle aufgehängt ist, nicht mehr berücksichtigen.

Durch den Verzicht auf eine Gehängewelle entfallen einige Bauteile, die schwingungskritisch sein können, beispielsweise Traverse, Gehängewelle, obere Seitenwände des Maschinenbetts oder Verbindungsgestänge. Dadurch sind höhere Drehzahlen möglich. Zugleich lassen sich höhere Drehzahlen mit niedrigen Kosten realisieren.

Es ergibt sich ein kompakter Aufbau. Dadurch lassen sich leichtere Bauteile verwenden und es entstehen kleinere Kräfte. Auch dies trägt wieder zu einer hohen Drehzahl bei.

Wie oben erwähnt, ist ein freier Fadeneinlauf von oben möglich. Es ergeben sich kurze Fadenwege und somit ein ruhiger Fadeneinlauf. Dies führt auf einfache Weise zu einer guten Warenqualität. Darüber hinaus ergibt sich ein komfortables Einziehen der Fäden.

Die Zwei-Punkt-Lagerung hat insbesondere dann Vorteile, wenn das Barrenpaket relativ schwer ist, weil es beispielsweise eine größere Anzahl von Legebarren aufnimmt. Sie hat auch dann Vorteile, wenn die Durchschwingbewegung über eine größere Strecke erfolgen muss, wie es beispielsweise bei doppelfonturigen Wirkmaschinen der Fall ist.

## Patentansprüche

1. Kettenwirkmaschine (1) mit einem Maschinenbett (2) und einem Barrenpaket (3), das mehrere Legebarren (4) aufweist und das durch eine Antriebseinrichtung (13, 14) in eine Durchschwingrichtung (8) senkrecht zu seiner Längsrichtung bewegbar ist, wobei das Barrenpaket (3) an zwei Lagerstellen (6, 7) gelenkig gelagert ist, die in Durchschwingrichtung (8) einen Abstand zueinander aufweisen und die relativ zu einander bewegbar sind, und die Lagerstellen (6, 7) an gegenüber einer Basis verschwenkbaren Stützanordnungen (9, 11) angeordnet sind, **dadurch gekennzeichnet, dass** in einer Neutralstellung des Barrenpakets (3) der Momentanpol der Stützanordnungen (9, 11) im Massenschwerpunkt (5) des Barrenpakets (3) liegt.

2. Kettenwirkmaschine nach Anspruch 1, **dadurch gekennzeichnet, dass** sich das Barrenpaket (3) bei einer Bewegung der Lagerstellen (6, 7) translatorisch in Durchschwingrichtung bewegt.

3. Kettenwirkmaschine nach Anspruch 1 oder 2, **dadurch gekennzeichnet, dass** die Stützanordnungen (9, 11) aufeinander zugeneigt sind.

4. Kettenwirkmaschine nach Anspruch 3, **dadurch gekennzeichnet, dass** die Stützanordnungen (9, 11) in Neutralstellung des Barrenpakets (3) symmetrisch zueinander angeordnet sind.

5. Kettenwirkmaschine nach einem der Ansprüche 1 bis 4, **dadurch gekennzeichnet, dass** die Lagerstellen (6, 7) in Schwerkraftrichtung unterhalb einer Ebene angeordnet sind, in der der Massenschwerpunkt (5) des Barrenpakets (3) liegt.

6. Kettenwirkmaschine nach einem der Ansprüche 1 bis 5, **dadurch gekennzeichnet, dass** die Stützanordnungen (9, 11) am Maschinenbett (2) gelenkig befestigt sind.

7. Kettenwirkmaschine nach einem der Ansprüche 1 bis 6, **dadurch gekennzeichnet, dass** eine oder jede Stützanordnung (9, 11) mehrere in Längsrichtung mit Abstand nebeneinander angeordnete Stützen aufweist.

8. Kettenwirkmaschine nach Anspruch 7, **dadurch gekennzeichnet, dass** die Stützen in Durchschwingrichtung paarweise hintereinander angeordnet sind.

9. Kettenwirkmaschine nach einem der Ansprüche 1 bis 8, **dadurch gekennzeichnet, dass** die Antriebseinrichtung (14) am Barrenpaket angreift.

10. Kettenwirkmaschine nach einem der Ansprüche 1 bis 8, **dadurch gekennzeichnet, dass** die Antriebseinrichtung (13) an der Stützanordnung angreift.

## Claims

1. Warp-knitting machine (1) having a machine bed (2) and a bar pack (3) which has a plurality of guide bars (4) and which by way of a drive installation (13, 14) is movable in a swing direction (8) perpendicular to the longitudinal direction of said bar pack (3), wherein the bar pack (3) is mounted in an articulated manner at two mounting points (6, 7) which in the swing direction (8) have a mutual spacing and which are movable relative to one another, and the mounting points (6, 7) are disposed on support assemblies (9, 11) that are pivotable in relation to a base, **characterized in that** the velocity pole of the support assemblies (9, 11) in a neutral position of the bar pack (3) lies in the centre of mass (5) of the bar pack (3).

2. Warp-knitting machine according to Claim 1, **characterized in that** the bar pack (3) in a movement of the mounting points (6, 7) moves in a translatory manner in the swing direction.

3. Warp-knitting machine according to Claim 1 or 2, **characterized in that** the support assemblies (9, 11) are inclined towards one another.

4. Warp-knitting machine according to Claim 3, **characterized in that** the support assemblies (9, 11) in the neutral position of the bar pack (3) are disposed so as to be mutually symmetrical.

5. Warp-knitting machine according to one of Claims 1 to 4, **characterized in that** the mounting points (6, 7) in the direction of gravity are disposed below a plane in which the centre of mass (5) of the bar pack (3) lies.

6. Warp-knitting machine according to one of Claims 1 to 5, **characterized in that** the support assemblies (9, 11) are fastened to the machine bed (2) in an articulated manner.

7. Warp-knitting machine according to one of Claims 1 to 6, **characterized in that** one or each support assembly (9, 11) has a plurality of supports that are disposed beside one another so as to be spaced apart in the longitudinal direction.

8. Warp-knitting machine according to Claim 7, **characterized in that** the supports are disposed sequentially in pairs in the swing direction.

9. Warp-knitting machine according to one of Claims 1 to 8, **characterized in that** the drive installation (14) engages on the bar pack.

10. Warp-knitting machine according to one of Claims 1 to 8, **characterized in that** the drive installation (13) engages on the support assembly.

## Revendications

1. Métier à tricoter à chaîne (1) avec un banc de machine (2) et un paquet de barres (3), qui présente plusieurs barres à passettes (4) et qui peut être déplacé par un dispositif d'entraînement (13, 14) dans une direction d'oscillation (8) perpendiculairement à sa direction longitudinale, dans lequel le paquet de barres (3) est logé de manière articulée au niveau de deux points d'appui (6, 7), qui présentent une distance l'un par rapport à l'autre dans la direction d'oscillation (8), et qui sont déplaçables l'un par rapport à l'autre, et les points d'appui (6, 7) sont agencés au niveau d'agencements de support (9,11) pivotants par rapport à une base, **caractérisé en ce que** dans une position neutre du paquet de barres (3), l'axe instantané de rotation des agencements de support (9, 11) se trouve dans le centre de gravité (5) du paquet de barres (3).

2. Métier à tricoter à chaîne selon la revendication 1, **caractérisé en ce que** le paquet de barres (3) se déplace en translation dans la direction d'oscillation lors d'un déplacement des points d'appui (6, 7).

3. Métier à tricoter à chaîne selon la revendication 1 ou 2, **caractérisé en ce que** les agencements de support (9, 11) sont inclinés l'un par rapport à l'autre.

4. Métier à tricoter à chaîne selon la revendication 3, **caractérisé en ce que** les agencements de support (9, 11) sont agencés symétriquement l'un par rapport à l'autre en position neutre du paquet de barres (3).

5. Métier à tricoter à chaîne selon l'une quelconque des revendications 1 à 4, **caractérisé en ce que** les points d'appui (6, 7) sont agencés dans la direction de la gravité sous un plan dans lequel se trouve le centre de gravité (5) du paquet de barres (3).

6. Métier à tricoter à chaîne selon l'une quelconque des revendications 1 à 5, **caractérisé en ce que** les agencements de support (9, 11) sont fixés de manière articulée au banc de machine (2).

7. Métier à tricoter à chaîne selon l'une quelconque des revendications 1 à 6, **caractérisé en ce qu'**un ou chaque agencement de support (9, 11) présente plusieurs supports agencés l'un à côté de l'autre à distance dans la direction longitudinale.

8. Métier à tricoter à chaîne selon la revendication 7, **caractérisé en ce que** les supports sont agencés l'un derrière l'autre par paire dans la direction d'oscillation.

9. Métier à tricoter à chaîne selon l'une quelconque des revendications 1 à 8, **caractérisé en ce que** le dispositif d'entraînement (14) vient en prise avec le paquet de barres.

10. Métier à tricoter à chaîne selon l'une quelconque des revendications 1 à 8, **caractérisé en ce que** le dispositif d'entraînement (13) vient en prise avec l'agencement de support.
